# EUROPÄISCHE PATENTSCHRIFT

(11) **EP 0 914 912 B1**
(45) Veröffentlichungstag und Bekanntmachung des Hinweises auf die Patenterteilung: **26.04.2006**
(21) Anmeldenummer: 98102951.5
(22) Anmeldetag: 20.02.1998
(51) Int. Cl.: B27G 13/04

(54) **Vorrichtung zur radialen messerfestlegung in Messerköpfen für die Holz- oder Kunststoffbearbeitung**
Apparatus for radially setting inserts in cutter heads for working wood or plastic
Appareil pour le positionnement radiale des lames de coupes dans des têtes de fraisage pour le travail du bois ou du plastique

(30) Priorität: 31.10.1997 DE 29719419 U
(43) Veröffentlichungstag der Anmeldung: 12.05.1999
(73) Patentinhaber: Hapro-Hartmetall-Profiltechnik GmbH, 73488 Ellenberg (DE)
(72) Erfinder: Stegmaier, Bernd, 73488 Ellenberg (DE)
(74) Vertreter: Gallo, Wolfgang

(56) Entgegenhaltungen:
- DE-U- 8 906 924
- FR-A- 859 584
- US-A- 1 380 686
- US-A- 1 546 138
- US-A- 1 810 823
- US-A- 2 591 614

## Beschreibung

Die Erfindung betrifft eine Vorrichtung zur stufig veränderbaren radialen Festlegung der Messer in Messerköpfen zur Holz- oder Kunststoffbearbeitung.

Messerköpfe für die Holz- oder Kunststoffbearbeitung werden mit hohen Drehzahlen betrieben, wodurch die Messer im Betrieb enorm hohen Fliehkräften ausgesetzt sind. Dies erfordert eine ausreichend sichere Halterung der Messer im Messerkopf, damit diese sich im Betrieb nicht unter dem Einfluß der Fliehkräfte radial verschieben können. Denn eine mögliche radiale Verschiebung eines Messers im schnell rotierenden Messerkopf würde nicht nur eine erhebliche Unfallgefahr bedeuten, sondern auch zur Unbrauchbarkeit der bearbeiteten Produkte führen.

Um die als Messerplatten aus Hartmetall ausgebildeten Messer länger nutzen zu können, ist es wünschenswert, die Messerplatten nach Verschleiß der angeschliffenen Schneide mit Radialversatz nach außen erneut im Messerkopf einspannen und nach entsprechendem Nachschleifen der Schneide erneut verwenden zu können, oder als Wendeplatten ausgebildete Messerplatten nach Verschleiß des Schneidenbereichs an der zunächst außenliegenden Kante um 180° gedreht wieder im Messerkopf spannen zu können, um den Schneidenbereich an der zuvor innenliegenden und nach dem Umdrehen außen liegenden Kante nutzen zu können.

Eine derartige Vorrichtung geht beispielsweise aus der DE 89 06 924 U hervor.

Aus der US-A-2591 614 ist ein umlaufender Fräskopf mit mehreren am Umfang verteilten, in Schlitzen eingesetzten und axial gestaffelt angeordneten Schneidelementen bekannt, die jeweils an ihren Seitenkanten mit Zahnprofilen versehen sind und mit darin eingreifenden gezahnten Gegenprofilen zur radialen Festlegung zusammenarbeiten, wobei die Fixierung der Schneidelemente in dem Fräskopf durch axiales Zusammenspannen der Anordnung mittels Endscheiben an den axialen Enden des Fräskopfs erfolgt.

Aus der US-A-1 380 686 ist ein umlaufender Fräskopf bekannt, bei dem, wiederum zwischen zwei axial zusammen spannbaren Endscheiben an diametral gegenüberliegenden Stellen Fräsmesser eingesetzt sind, die an ihren Seitenkanten mit einem Zahnprofil versehen sind, wobei mittels quer in einer der Endscheiben eingesetzten Gewindeschnecken eine stufenlose radiale Verstellung der Fräsmesser möglich ist.

Aus der FR-A-859 584 ist ein Fräskopf zur Holzbearbeitung bekannt, bei dem sichelartige Messerelemente an ihren beiden Seitenkanten mit einer Zahnung versehen sind und zwei axiale Stirnplatten, die mit Schrauben axial zusammenspannbar sind, mit komplementären Zahnelementen versehen sind, um die Messerelemente stufig in ihrer Position verändern zu können.

Der Erfindung liegt die Aufgabe zugrunde, eine Vorrichtung zur radialen Festlegung von Messerplatten in schnell umlaufenden Messerköpfen zu schaffen, die eine absolut verrutschsichere radiale Festlegung der Messerplatte gewährleistet, weiter eine stufige Verstellbarkeit der Messerplatte um mindestens eine Radialstufe ermöglicht, und außerdem leicht und kostengünstig zu fertigen ist.

Diese Aufgabe wird gemäß der Erfindung durch die im Anspruch 1 mit ihren wesentlichen Merkmalen angegebene und in den Unteransprüchen vorteilhaft weiter ausgestaltete Vorrichtung gelöst.

Die erfindungsgemäße Vorrichtung besteht aus an den beiden Seitenkanten der Messerplatte, also an den bei im Messerkopf eingesetzter Messerplatte in Radialrichtung verlaufenden Kanten, eingeschliffenen Wellenprofilen und aus in diese beiden Wellenprofile formschlüssig eingreifenden Gegenelementen an der Messerplattenhalterung des Messerkopfes. Die Gegenelemente können bei entsprechender Gestaltung des Wellenprofils in ihrer einfachsten Ausführungsform als zylindrische Zapfen ausgebildet sein, die mit ihrer Mantelfläche jeweils in eine entsprechende Bucht des betreffenden Wellenprofils eingreifen, oder sie können, was eine bevorzugte Ausführungsform darstellt, als Krallen ausgebildet sein, die jeweils ein zu den Wellenprofilen an den Seitenkantenbereichen der Messerplatten komplementäres angeschliffenes Wellenprofil aufweisen und mit ihren Profilvorsprüngen jeweils in eine Profilbucht der Messerplatte eingreifen. Das Wellenprofil an den Seitenkanten der Messerplatte hat dabei, auf die Länge der damit versehenen Messerplattenkante bezogen, eine größere Ausdehnung als das komplementäre Gegenprofil der Gegenelemente, damit eine radiale Verstellbarkeit der Messerplatte um mindestens eine Stufe, d.h. mindestens eine Wellenteilung des Wellenprofils, möglich ist.

Die mit dem Wellenprofil versehenen Kantenbereiche der Messerplatte sind gegenüber dem übrigen Verlauf der Messerplattenseitenkanten zurückgesetzt, so daß jeweils eine seitliche Einbuchtung bzw. ein seitlicher Einschnitt an der Messerplatte gebildet ist.

Bei als Wendeplatten vorgesehene Messerplatten befinden sich die eingeschliffenen Wellenprofile natürlich jeweils in der Mitte der betreffenden Seitenkante.

Die erfindungsgemäße Festlegungsvorrichtung hat den Vorteil, daß sie bei leichter Herstellbarkeit absolut betriebssicher ist. Dieser Vorteil ergibt sich insbesondere gegenüber herkömmlichen Vorrichtungen, die mit Durchbrüchen in der Messerplatte und in diese eingreifenden Gegenelementen arbeiten. Denn Durchbrüche in der Messerplatte sind in dem Hartmetall schwierig herzustellen, vor allen Dingen mit der notwendigen Genauigkeit, und wo rohe Durchbrüche mit Kunststoffüllungen zur Aufnahme von genauen Bohrungen dienen, befinden sich diese Bohrungen in relativ weichem Material.

Einige Ausführungsbeispiele der Erfindung sind in den anliegenden Zeichnungen dargestellt und werden nachstehend kurz beschrieben. In den Zeichnungen zeigt:
- Fig. 1: Eine Messerplatte mit Messerplattehaltevorrichtung nach der Erfindung,
- Fig. 2: eine als Wendeplatte ausgebildete Messerplatte mit Messerhaltevorrichtung nach der Erfindung, und
- Fig. 3: eine Messerhalteplatte mit einer einfachen Ausführungsform der Messerhaltevorrichtung nach der Erfindung.

Fig. 1 zeigt eine Messerplatte 1 mit einer Vorderkante 11, wo eine Schneide anzuschleifen ist, einer Hinterkante 12 und zwei Seitenkanten 13. Die rückwärtigen Bereiche der Seitenkanten 13 weisen Einschnitte 14 auf, an denen jeweils ein Wellenprofil 15 eingeschliffen ist.

In das Wellenprofil greifen krallenförmige Gegenelemente 2 ein, die mit einem komplementären Wellenprofil 21 versehen sind und Bohrungen 22 zum Verstiften an der Messerplattenhalterung des Messerkopfes aufweisen.

Die Wellenprofile in den Einschnitten 14 der Seitenkanten 13 der Messerplatte haben eine größere Länge, d.h. mehr Wellen, als das Wellenprofil der krallenförmigen Gegenelemente 2, so daß die Messerplatte in ihrer Position verstellbar ist. Beim dargestellten Ausführungsbeispiel kann die Messerplatte um eine Wellenteilung nach vorne gesetzt gehalten werden.

Wie man sieht, ist die Tiefe der seitlichen Einschnitte 14 der Messerplatte so gewählt und die Bemessung der krallenförmigen Gegenelemente 2 so abgestimmt, daß die außenliegenden Kanten der Gegenelemente 2 mit den Seitenkanten 13 der Messerplatte bündig sind bzw. fluchten.

Das Ausführungsbeispiel nach Fig. 2 unterscheidet sich von dem Ausführungsbeispiel nach Fig. 1 dadurch, daß die Messerplatte 1 als Wendeplatte ausgebildet ist, um das Anschleifen von Schneidkanten sowohl an ihrer Vorderkante 11 als auch an der Hinterkante 12 zu ermöglichen. Die seitlichen Einschnitte 14 mit dem eingeschliffenen Wellenprofil 15 befinden sich jeweils in der Mitte der Seitenkanten 13 der Messerplatte. Die Messerplatte ist also insoweit symmetrisch ausgebildet. Im übrigen ist die Ausbildung der Festlegungsvorrichtung mit den Einschnitten 14, den dort angeschliffenen Wellenprofilen 15, und den entsprechenden Gegenelementen 2 gleich wie beim Ausführungsbeispiel nach Fig. 1.

Fig. 3 zeigt ein vereinfachtes Ausführungsbeispiel der erfindungsgemäßen Vorrichtung, das sowohl in Verbindung mit einer einfach verwendbaren Messerplatte als auch mit einer als Wendeplatte ausgebildeten Messerplatte anwendbar ist.

Bei dieser vereinfachten Ausführungsform sind die Gegenelemente 2 als Zylinderstifte ausgebildet, die mit ihrer Mantelfläche direkt mit dem Wellenprofil 15 in den Einbuchtungen 14 der Seitenkanten 13 der Schneidplatte 1 eingreifen. In diesem Fall kann, wie aus der Zeichnung ersichtlich, auch das Wellenprofil vereinfacht sein, in dem es aus einer Aneinanderreihung halbkreisförmiger Wellenbuchten ausgebildet ist, während die Wellenhügel fehlen.

## Patentansprüche

1. Vorrichtung zur stufig veränderbaren radialen Festlegung von Messerplatten in Messerköpfen für die Holz- und Kunststoffbearbeitung, bestehend aus wellenartigen Profilen (15) an der Messerplatte (1) und aus damit formschlüssig zusammenwirkenden Gegenelementen (2) der Messerplattenhalterung im Messerkopf, die ein zu dem wellenartigen Profil (15) der Messerplattenseitenkanten komplementäres und darin eingreifendes Profil haben, wobei die Ausdehnung des Wellenprofils (15) in Richtung der Messerplattenseitenkanten (13) um mindestens eine Wellenteilung größer ist als die entsprechende Ausdehnung des komplementären Profils (21) der Gegenelemente (2), **dadurch gekennzeichnet, dass** die wellenartigen Profile an den beiden gegenüberliegenden Seitenkanten eingeschliffen sind, wobei die wellenartigen Profile (15) jeweils in seitlichen Einschnitten (14) in den Messerplattenseitenkanten (13) gebildet sind und wobei die Messerplatten Hartmetallmesserplatten sind.

2. Festlegungsvorrichtung nach Anspruch 1, wobei die seitlichen Einschnitte (14) jeweils in der Mitte der radialen Länge der Messerplattenseitenkanten (13) gebildet sind.

3. Festlegungsvorrichtung nach Anspruch 1 oder 2, wobei die Gegenelemente (2) vollständig innerhalb der seitlichen Einschnitte (14) der Messerplatte angeordnet sind.

4. Festlegungsvorrichtung nach einem der Ansprüche 1 bis 3, wobei die Gegenelemente (2) in Form von Krallen mit einem mehrere Wellenteilungen umfassenden, zu dem wellenartigen Profil (15) der Messerplattenseitenkanten komplementären oder diesem entsprechenden Profil ausgebildet ist, wobei das Profil der Messerplattenseitenkanten mehr Wellenteilungen umfaßt als das Profil der krallenförmigen Gegenelemente.

5. Festlegungsvorrichtung nach einem der Ansprüche 1 bis 3, wobei die Gegenelemente (2) durch zylindrische Zapfen gebildet sind, die jeweils in eine Wellenbucht des Profils (15) der Messerplattenseitenkanten eingreifen, und wobei das Profil der Messerplattenseitenkanten mindestens zwei Wellenbuchten umfaßt.

## Claims

1. A device for radially fixing, in a stepwise adjustable fashion, cutting blades in cutting heads for working wood or plastic, consisting of wavelike profiles (15) on the cutting blade (1) and of counter-elements (2) of the cutting blade mount in the cutting head cooperating therewith with positive engagement which have a profile that is complementary to the wavelike profile (15) of the cutting blade side edges and engages therein, wherein the extent of the wave profile (15) in the direction of the cutting blade side edges (13) is greater, by at least one wave division, than the corresponding extent of the complementary profile (21) of the counter-elements (2), **characterized in that** the wavelike profiles are ground on the two opposing side edges, the wavelike profiles (15) being in each case formed in lateral cut-outs (14) in the cutting blade side edges (13) and the cutting blades being hard metal cutting blades.

2. The fixing device according to claim 1, wherein the lateral cut-outs (14) are respectively formed in the centre of the radial length of the cutting blade side edges (13).

3. The fixing device according to either of claims 1 or 2, wherein the counter-elements (2) are disposed fully within the lateral cut-outs (14) of the cutting blade.

4. The fixing device according to any one of claims 1 to 3, wherein the counter-elements (2) are realized in the form of claws having a profile which comprises several wave divisions and is complementary to, or corresponds to, the wavelike profile (15) of the cutting blade side edges, whereas the profile of the cutting blade side edges comprises more wave divisions than the profile of the claw-shaped counter-elements.

5. The fixing device according to any one of claims 1 to 3, wherein the counter-elements (2) are formed by means of cylindrical pins which respectively engage in a wave trough of the profile (15) of the cutting blade side edges, and wherein the profile of the cutting blade side edges comprises at least two wave troughs.

## Revendications

1. Dispositif pour la fixation radiale variable par gradins de plaques de lames dans des porte-lames pour l'usinage du bois et des matières plastiques, comprenant des profils ondulés (15) sur la plaque de lame (1) et des éléments opposés (2) du support de plaque de lame dans le porte-lame qui coopèrent avec lesdits profils par correspondance de forme, ont un profil complémentaire du profil ondulé (15) des bords latéraux de la plaque de lame et s'engagent dedans, l'étendue du profil ondulé (15) étant plus grande d'au moins un pas d'onde dans la direction des bords latéraux (13) de la plaque de lame que l'étendue correspondante du profil complémentaire (21) des éléments opposés (2), **caractérisé en ce que** les profils ondulés sont meulés sur les deux bords latéraux opposés, les profils ondulés (15) étant formés chacun dans une entaille latérale (14) dans les bords latéraux (13) de la plaque de lame et les plaques de lames étant des plaques de lames en métal dur.

2. Dispositif de fixation selon la revendication 1, les entailles latérales (14) étant formées chacune au milieu de la longueur radiale des bords latéraux (13) de la plaque de lame.

3. Dispositif de fixation selon la revendication 1 ou 2, les éléments opposés (2) étant disposés entièrement à l'intérieur des entailles latérales (14) de la plaque de lame.

4. Dispositif de fixation selon l'une des revendications 1 à 3, les éléments opposés (2) étant réalisés sous la forme de griffes avec un profil comprenant plusieurs pas d'ondes, complémentaire du profil ondulé (15) des bords latéraux de la plaque de lame ou correspondant à celui-ci, le profil des bords latéraux de la plaque de lame comprenant davantage de pas d'ondes que le profil des éléments opposés en forme de griffes.

5. Dispositif de fixation selon l'une des revendications 1 à 3, les éléments opposés (2) étant formés par des tourillons cylindriques qui s'engagent chacun dans un creux d'ondes du profil (15) des bords latéraux de la plaque de lame et le profil des bords latéraux de la plaque de lame comprenant au moins deux creux d'ondes.
